# EUROPÄISCHE PATENTSCHRIFT

(11) **EP 4 658 602 B1**
(45) Veröffentlichungstag und Bekanntmachung des Hinweises auf die Patenterteilung: **24.06.2026**
(21) Anmeldenummer: 24701702.3
(22) Anmeldetag: 25.01.2024
(51) Int. Cl.: B66B 31/02

(54) **VORRICHTUNG ZUR ENTFERNUNG VON FLÜSSIGKEITEN UND SCHMUTZ**
DEVICE FOR REMOVING LIQUIDS AND DIRT
DISPOSITIF D'ÉLIMINATION DE LIQUIDES ET DE SALETÉS

(30) Priorität: 01.02.2023 EP 23154413
(43) Veröffentlichungstag der Anmeldung: 10.12.2025
(73) Patentinhaber: INVENTIO AG, 6052 Hergiswil (CH)
(72) Erfinder: WAGENLEITNER, Georg, 4575 Roßleithen (AT)
(74) Vertreter: Inventio AG
(86) Internationale Anmeldenummer: PCT/EP2024/051697
(87) Internationale Veröffentlichungsnummer: WO 2024/160627

(56) Entgegenhaltungen:
- IT-A1- UB20 152 593
- JP-A- 2000 296 983
- JP-A- 2020 117 342
- JP-A- H0 439 288
- JP-A- H05 246 679
- US-A- 5 117 968

## Beschreibung

Die vorliegende Erfindung betrifft eine Vorrichtung zur Entfernung von Flüssigkeiten und Schmutz von einem bewegbaren Handlauf einer Fahrtreppe oder eines Fahrsteiges.

Fahrtreppen und Fahrsteige dienen der Beförderung von Personen und mitgeführten Gegenständen in Bauwerken wie Bahnhöfe, U-Bahnstationen, Flughäfen, Shoppingcenter, Warenhäuser und dergleichen mehr. Zur Beförderung weisen die Fahrtreppen und Fahrsteige ein umlaufend bewegbares, begehbares Transportband auf. Damit sich die Personen während der Fahrt gegen Stürze sichern können, weisen die Fahrtreppen und Fahrsteige beidseits des Transportbandes Balustraden auf, an denen jeweils ein Handlauf umlaufend angeordnet ist. Die beiden Handläufe müssen gemäss einschlägiger Normen wie beispielsweise die EN115, mit synchroner Geschwindigkeit zum Transportband angetrieben werden. Handläufe weisen üblicherweise einen C-förmigen Querschnitt auf. Deren vorlaufendes Trum wird mittels eines starr an der Balustrade befestigten T-förmigen Führungsprofils geführt, indem das Führungsprofil im Innenquerschnitt des Handlaufs angeordnet ist. Die Rückführung des rücklaufenden Trum erfolgt von den Personen verdeckt, innerhalb eines Balustradensockels der Balustrade.

Wie beispielsweise in der EP 2 931 645 B1 offenbart ist, erfolgt der Antrieb eines Handlaufs mittels eines im Innern der Fahrtreppe oder des Fahrsteiges angeordneten Handlaufantriebrades. Dieses überträgt sein Antriebsdrehmoment und seine Antriebsbewegung mittels eines Reibschlusses auf eine Innenseite des C-förmigen Handlaufs. Solange die Fahrtreppe oder der Fahrsteig vor Witterungseinflüssen geschützt in Innenräumen angeordnet ist, bestehen bezüglich der Traktion zwischen dem Handlauf und dem Handlaufantriebsrad kaum Probleme. Bei vollständig oder teilweise im Freien eingesetzten Fahrtreppen und Fahrsteigen kann sich bei Regenwetter eine grössere Menge Flüssigkeit, insbesondere Wasser auch auf der Innenseite des C-förmigen Handlaufs ansammeln und die Reibungsverhältnisse zwischen dem Handlaufantriebsrad und dem Handlauf massiv verändern. Daraus können sich Slip-Stick-Effekte ergeben, die zu einer ungleichmässigen, für den Benutzer unangenehmen Bewegung des Handlaufs führen. Zudem verbieten die meisten Regelwerke wie beispielsweise die Norm EN115 eine Handlauf- Geschwindigkeit, die langsamer ist als die Transportband- Geschwindigkeit.

Zur Lösung dieses Problems offenbart die JP H0439288 A einen Verdrängungskörper in der Art eines Keilpfluges, der die Wassertropfen auf der Oberfläche des Handlaufs beiseiteschiebt. Bei grösseren Wassermengen auf der Innenseite des Handlaufs ist diese Lösung jedoch wirkungslos, da das beiseitegeschobene Wasser nach dem Verdrängungskörper sofort wieder auf die Fläche zurückfliesst.

Die Aufgabe der vorliegenden Erfindung ist somit, zuverlässige Mittel bereitzustellen, die verhindern, dass grössere Mengen Flüssigkeit zwischen das Handlaufantriebsrad und die mit dem Handlaufantriebsrad in Kontakt stehende Oberfläche des Handlaufs gelangen können.

Diese Aufgabe wird gelöst durch eine Vorrichtung zur Entfernung von Flüssigkeiten und Schmutz von einem bewegbaren Handlauf einer Fahrtreppe oder eines Fahrsteiges. Die Vorrichtung umfasst eine Halterung und einen Abstreifkörper mit einer Abstreiflippe. Die Abstreiflippe weist einen keilförmigen Querschnitt auf. Der Abstreifkörper kann aus einem oder mehreren Polymerwerkstoffen, Verbundwerkstoffen oder Metall gefertigt sein. Die Abstreiflippe kann einstückig am Abstreifkörper ausgebildet sein. Selbstverständlich kann die Abstreiflippe auch als separates Bauteil hergestellt, und am Abstreifkörper befestigt sein. Sofern die Abstreiflippe aus einem elastischeren und weicheren Material gefertigt sein soll als der Abstreifkörper, bietet sich beispielsweise eine Fertigung als Mehrkomponenten-Kunststoffspritzgussteil an.

Erfindungsgemäss ist der Abstreiflippe angrenzend, ein Sammelkanal im Abstreifkörper ausgebildet. Hierdurch wird die von der Abstreiflippe abgestreifte Flüssigkeit im Sammelkanal gesammelt und kanalisiert, so dass sie nicht mehr auf die Handlaufoberfläche zurückfliesst.

In einer Ausführung mündet der Sammelkanal in eine Abflussleitung der Vorrichtung, um die darin angesammelte Flüssigkeit kontinuierlich aus dem Bereich der Vorrichtung abführen zu können. Durch die Abstreiflippe von der Handlaufoberfläche abgestreifter Schmutz beziehungsweise Schmutzpartikel werden durch die Flüssigkeit grösstenteils in die Abflussleitung geschwemmt. Gegebenenfalls muss die Abstreiflippe und der Sammelkanal periodisch durch Wartungspersonal gereinigt werden.

In einer alternativen Ausführung mündet der Sammelkanal in eine im Abstreifkörper ausgebildeten Anschlussstutzen. Der Anschlussstutzen ist geeignet ausgestaltet, um mit einer Abflussleitung verbunden zu werden. Da bei dieser Ausführung die Abflussleitung von der Vorrichtung getrennt werden kann, lässt sich die Vorrichtung einfacher installieren, warten und die Abflussleitung bei Verstopfung einfacher ersetzen.

In einer weiteren Ausführung der Vorrichtung weist diese mindestens eine Führungsrolle auf, die am Abstreifkörper drehbar gelagert ist. Je nach Anordnung der mindestens einen Führungsrolle, steht diese bei einsatzbereiter Vorrichtung mit einer äusseren Oberfläche des Handlaufs oder mit einer Oberfläche des Innenquerschnitts des Handlaufs in Berührungskontakt.

In einer Weiterbildung der Vorrichtung ist die mindestens eine Führungsrolle derart am Abstreifkörper angeordnet, dass deren Rollfläche teilweise aus dem Abstreifkörper herausragt. Der Überstand der Rollfläche zum Abstreifkörper beträgt weniger als zwei Millimeter, vorzugsweise 1.5mm bis 0.1mm, besonders bevorzugt 0,7mm bis 0.5mm. Die Führungsrolle dient dazu, den Abstreifkörper im Innenquerschnitt des Handlaufs zu positionieren und zu führen und damit die Abstreiflippe konstant auf einen sehr geringen Lippenabstand relativ zur Oberfläche des Innenquerschnitts zu halten. Aufgrund dieses Lippenabstandes wird einerseits der Verschleiss an der Abstreiflippe minimiert und andererseits sichergestellt, dass nahezu alle Flüssigkeit von der im Innenquerschnitt vorhandenen Oberfläche abgestreift wird. Der Lippenabstand kann hierbei 0.0mm bis 0.1mm, bevorzugt 0.001mm bis 0.05mm betragen.

In einer weiteren Ausgestaltung der Vorrichtung ragt eine erste Führungsrolle aus einer Bodenfläche des Abstreifkörpers heraus, eine zweite Führungsrolle aus einer linken Seitenfläche des Abstreifkörpers heraus und eine dritte Führungsrolle aus einer rechten Seitenfläche des Abstreifkörpers heraus. Die Drehachsen der zweiten und dritten Führungsrolle sind zueinander parallel und orthogonal zur Drehachse der ersten Führungsrolle im Abstreifkörper angeordnet. Durch diese Ausgestaltung lässt sich der Abstreifkörper gegenüber allen Innenseiten des Innenquerschnitts des Handlaufs präzise und verschleissarm führen.

Die Halterung der Vorrichtung weist ein erstes Halterungsteil auf, welches derart ausgestaltet ist, dass es ortsfest an einem feststehenden Bauteil einer Fahrtreppe oder einem Fahrsteig befestigt werden kann. Das feststehende Bauteil kann beispielsweise ein Tragwerk der Fahrtreppe oder des Fahrsteiges sein. Des Weiteren weist die Halterung ein zweites Halterungsteil auf, welches in einer Ebene wegbegrenzt schwimmend und orthogonal zu dieser Ebene, ortsfest mit dem ersten Halterungsteil verbunden ist. Diese Ebene ist so gewählt, dass sie sich bei in die Fahrtreppe eingebauter Vorrichtung, orthogonal zur Längserstreckung und damit zur Bewegungsrichtung des Handlaufs erstreckt. Am zweiten Halterungsteil ist der Abstreifkörper befestigt. Der Begriff «wegbegrenzt schwimmend» bedeutet in der vorliegenden Schrift, dass sich das zweite Halterungsteil in dieser Ebene und innerhalb fester Grenzen, ohne nennenswerten Widerstand relativ zum ersten Halterungsteil bewegen kann. Orthogonal zu dieser Ebene sind nur minimale Bewegungen möglich, die durch ein erforderliches Führungsspiel zwischen dem ersten und zweiten Halterungsteil vorgegeben sind. Durch diese schwimmende Verbindung können die Kräfte auf die Abstreiflippe oder die vorangehend beschriebenen Führungsrollen minimiert und hierdurch deren Verschleiss drastisch reduziert werden.

Die Vorrichtung kann in jeder Fahrtreppe oder in jedem Fahrsteig eingesetzt werden, welche mindestens einen umlaufend angeordneten, bewegbaren Handlauf mit einem C-förmigen Querschnitt sowie einen Handlaufantrieb mit einem Handlaufantriebsrad aufweist. Üblicherweise ist das Handlaufantriebsrad im Bereich eines rücklaufenden Trum des Handlaufs angeordnet, wobei der Handlauf durch das Handlaufantriebsrad angetrieben werden kann. Die Fahrtreppe oder der Fahrsteig weist vorzugsweise für jeden ihrer Handläufe zumindest eine Vorrichtung zur Entfernung von Flüssigkeiten und Schmutz auf. Die Vorrichtung ist derart in einem durch den C-förmigen Querschnitt vorhandenen Innenquerschnitt des Handlaufes und unmittelbar dem Handlaufantriebsrad vorgelagert angeordnet, dass ihre Abstreiflippe einer vorgesehenen Bewegungsrichtung des Handlaufes entgegengerichtet ist. Aufgrund einer Relativbewegung der Oberfläche zum Abstreifkörper, werden am Handlauf anhaftende Flüssigkeit und Schmutz durch die Abstreiflippe von der Oberfläche des Handlaufs abgestreift.

In einer Ausführung ist die Kontur der Abstreiflippe auf den Innenquerschnitt des bewegbaren Handlaufs abgestimmt. Je nach Produktspezifikation können die Handläufe unterschiedliche Innenquerschnitte aufweisen. Wenn bei einer Fahrtreppe oder bei einem Fahrsteig eine erfindungsgemässe Vorrichtung zur Entfernung von Flüssigkeiten und Schmutz eingesetzt werden soll, ist für den Innenquerschnitt beziehungsweise die Innenkontur des Handlaufs ein entsprechend angepasster Abstreifkörper vorzusehen.

Wenn der Fahrsteig oder die Fahrtreppe in zwei Richtungen betrieben werden soll, kann beidseits des Handlaufantriebsrades jeweils eine Vorrichtung der vorgenannten Art angeordnet sein. Hierbei sind die beiden Vorrichtungen so anzuordnen, dass für jede der beiden Bewegungsrichtungen jeweils eine Abstreiflippe entgegengerichtet ist.

Die in eine Fahrtreppe oder in einen Fahrsteig eingebaute Vorrichtung zur Entfernung von Flüssigkeiten und Schmutz wird vorzugsweise so angeordnet, dass die Abstreiflippe des Abstreifkörpers abstreifend mit derselben Oberfläche des Handlaufes in Berührungskontakt steht, wie das bewegungsübertragende Handlaufantriebsrad. Dadurch wird die Traktion zwischen dem Handlaufantriebsrad und dem Handlauf optimal sichergestellt.

Die von der Vorrichtung abgestreifte Flüssigkeit kann zum Beispiel mit einer Pumpe von der Abstreiflippe abgesaugt werden. Vorzugsweise wird die Vorrichtung jedoch ohne zusätzliche Geräte betrieben. Um dies zu erreichen, wird der Abstreifkörper der Vorrichtung hinsichtlich der Richtung der Schwerkraft derart in einem geneigten Abschnitt des Handlaufs angeordnet, dass infolge der Schwerkraft, die durch die Abstreiflippe vom Handlauf abgestreifte Flüssigkeit von der Abstreiflippe in einen im Abstreifkörper ausgebildeten Sammelkanal gelangt. Der Sammelkanal weist ebenfalls eine schwerkraftorientierte Neigung auf, so dass die Flüssigkeit in eine dem Sammelkanal anschliessende Abflussleitung fliesst. Die Flüssigkeit wird durch die Abflussleitung in einen Sammelbehälter geleitet, der periodisch entleert werden kann.

Bei der Montage wird die Halterung der Vorrichtung ortsfest im Balustradensockel oder Tragwerk der Fahrtreppe oder des Fahrsteiges angeordnet. Dies kann mittels gebräuchlichen Befestigungsmitteln wie Schrauben oder Nieten erfolgen. Die Halterung kann aber auch an feststehenden Bauteilen der Fahrtreppe oder des Fahrsteiges angeklebt, gelötet oder angeschweisst sein.

Die Entfernung von Flüssigkeit und Schmutz ist nur dann ausreichend, wenn die Abstreiflippe intakt ist. Die Fahrtreppe oder der Fahrsteig kann zur Überwachung des physischen Zustandes der Abstreiflippe einen auf die Abstreiflippe gerichteten Überwachungssensor aufweisen. Dies kann beispielsweise eine Kamera, TOF-Kamera, ein Laserscanner, ein LiDAR-Sensor und dergleichen mehr sein.

Die Messdaten des Überwachungssensors werden an eine Steuerung der Fahrtreppe oder des Fahrsteiges kontinuierlich oder periodisch übermittelt. Diese Messdaten sind in der Steuerung verarbeitbar, wobei in der Steuerung Zustandskriterien gespeichert sind, mit denen die aufbereiteten und verarbeiteten Messdaten verglichen werden. Die Aufarbeitung von Messdaten zur Erlangung von mit Zustandskriterien vergleichbaren Daten ist an sich seit Jahren bekannt, weshalb diese in der vorliegenden Schrift nicht im Detail erläutert wird. Abhängig vom Ergebnis eines Vergleichs der Messdaten mit den Zustandskriterien, können Fahrstoppbefehle und/oder Wartungsaufforderungen und/oder Warnmeldungen ausgegeben werden.

Bevorzugte Ausführungsbeispiele der Erfindung sind in der nachfolgenden Beschreibung anhand der beigefügten Zeichnungen näher erläutert, wobei in allen Figuren gleichgeartete Elemente mit übereinstimmenden Bezugszeichen versehen sind. Hierbei sind weder die Zeichnungen noch die Beschreibung als die Erfindung einschränkend auszulegen. Es zeigen:
- Figur 1:: schematisch in geschnittener Seitenansicht eine Fahrtreppe mit einem umlaufend angeordneten Handlauf und einer Vorrichtung zur Entfernung von Flüssigkeiten und Schmutz von diesem Handlauf;
- Figur 2:: in vergrösserter, geschnittener Seitenansicht den in Figur 1 mit «A» bezeichneten Bereich mit der erfindungsgemässen Vorrichtung;
- Figur 3:: eine in der Figur 2 mit «B» angegebene Draufsicht der in Figur 2 dargestellten Vorrichtung und des Handlaufs; und
- Figur 4:: ein in der Figur 2 mit «C - C» angegebener Schnitt durch die in der Figur 2 dargestellte Vorrichtung und den Handlauf.

Die Figur 1 zeigt schematisch in geschnittener Seitenansicht eine Fahrtreppe 1 mit einem Tragwerk 3, in dem ein Transportband 5 mit Stufen 7 (teilweise angedeutet) umlaufend angeordnet ist. Des Weiteren ist zu jeder Seite des Transportbandes 5 eine Balustrade 11 (wegen der geschnittenen Seitenansicht ist nur eine Balustrade 11 sichtbar) mittels eines Balustradensockels 12 am Tragwerk 3 angeordnet. An jeder dieser Balustraden 11 ist ein Handlauf 15 umlaufend angeordnet, wobei dessen vorlaufendes Trum 13 sich in gleicher Richtung und mit gleicher Geschwindigkeit bewegen soll, wie das begehbare Trum 9 des Transportbandes 5. Die rückführenden Trume 17 der Handläufe 15 und das rückführende Trum 19 des Transportbandes 5 wird innerhalb des Tragwerks 3 geführt, so dass diese vor den Benutzern verborgen sind. Im Tragwerk 3 ist ferner eine Antriebseinheit 21 und eine Steuerung 23 angeordnet. Des Weiteren ist im Tragwerk 3 ein Handlaufantrieb 29 untergebracht, der für jeden Handlauf 15 ein Handlaufantriebsrad 25 aufweist. Die Antriebseinheit 21 ist mit dem Transportband 5 und dem jeweiligen Handlaufantriebsrad 25 bewegungsübertragend verbunden.

Um eine ausreichende Traktion zwischen dem Handlauf 15 und dem Handlaufantriebsrad 25 zu erreichen, wird der Handlauf 15 in einer Teilumschlingung um das Handlaufantriebsrad 25 geführt. In den beiden, der Teilumschlingung anschliessenden Abschnitte 16 des Handlaufs 15, ist jeweils eine Vorrichtung 31 zur Entfernung von Flüssigkeiten 99 und Schmutz (siehe Figur 2) vorgesehen. Das Vorsehen von zwei Vorrichtungen 31 je Handlauf 15 bedeutet, dass die Fahrtreppe 1 dazu vorgesehen ist, in zwei einander entgegengesetzten Bewegungsrichtungen Y, Z betrieben zu werden. Sofern nur eine Bewegungsrichtung Y vorgesehen ist, wird die Vorrichtung 31 unter Berücksichtigung der Bewegungsrichtung Y des Handlaufes 15 dem Handlaufantriebsrad 25 unmittelbar vorgelagert, angeordnet.

Die Figur 2 zeigt in vergrösserter, geschnittener Seitenansicht den in Figur 1 mit «A» bezeichneten Bereich mit der erfindungsgemässen Vorrichtung 31. Die Figur 3 zeigt eine in der Figur 2 mit «B» angegebene Draufsicht der Vorrichtung 31 und des Handlaufs 15; und die Figur 4 zeigt ein in der Figur 2 mit «C - C» angegebener Schnitt durch die Vorrichtung 31 und den Handlauf 15. Diese drei Figuren werden nachfolgend gemeinsam beschrieben.

Die Vorrichtung 31 umfass eine Halterung 33 und einen Abstreifkörper 41 mit einer Abstreiflippe 43. Die Abstreiflippe 43 weist einen keilförmigen Querschnitt auf (siehe insbesondere Figur 2). Wie aus den Figuren 3 und 4 ersichtlich ist, ist die Kontur 47 der Abstreiflippe 43 auf einen Innenquerschnitt 51 des bewegbaren Handlaufs 15 abgestimmt. Da die Abstreiflippe 43 in der Figur 4 vor der angegebenen Schnittebene C - C liegt, ist die Abstreiflippe 43 mittels strichdoppelpunktierter Linie dargestellt.

Wie insbesondere aus den Figuren 1 und 2 zu entnehmen ist, steht die Abstreiflippe 43 des Abstreifkörpers 41 mit derselben Oberfläche 27 des Handlaufes 15 abstreifend in Berührungskontakt, wie das bewegungsübertragende Handlaufantriebsrad 25.

Im Abstreifkörper 41 ist ein Sammelkanal 45 ausgebildet, welcher der Abstreiflippe 43 unmittelbar angrenzt. Der Sammelkanal 45 mündet zudem in einen im Abstreifkörper 41 ausgebildeten Anschlussstutzen 48. Der Anschlussstutzen 48 ist derart ausgestaltet, dass er mit einer Abflussleitung 97 verbunden werden kann. Selbstverständlich kann die Abflussleitung 97 auch unlösbar mit dem Abstreifkörper 41 verbunden sein.

Des Weiteren sind zwei erste Führungsrollen 53 am, beziehungsweise im Abstreifkörper 41 drehbar gelagert, wobei diese aus einer Bodenfläche 61des Abstreifkörpers 41 herausragen. Zudem sind zwei zweite Führungsrollen 55 am, beziehungsweise im Abstreifkörper 41 drehbar gelagert, die aus einer linken Seitenfläche 63 des Abstreifkörpers 41 herausragen. In gleicher Weise sind zwei dritte Führungsrollen 57 am, beziehungsweise im Abstreifkörper 41 drehbar gelagert, die aus einer rechten Seitenfläche 65 des Abstreifkörpers 41 herausragen. Wie aus den Figuren 2 bis 4 erkennbar ist, sind die Drehachsen 67, 69 der zweiten und dritten Führungsrollen 55, 57 zueinander parallel und orthogonal zu den Drehachsen 59 der ersten Führungsrollen 53 im Abstreifkörper 41 angeordnet. Die Führungsrollen 53, 55, 57 führen mit ihren Rollflächen 58 somit den Abstreifkörper 41 definiert beabstandet im Innenquerschnitt 51 des Handlaufs 15.

Die Halterung 33 weist ein erstes Halterungsteil 35 auf, welches mittels Schrauben 39 ortsfest an einem feststehenden Bauteil wie das im vorliegenden Ausführungsbeispiel dargestellte Tragwerk 3, befestigt ist. Wie die Figur 2 zeigt, sind der besseren Führungseigenschaften wegen zwei Halterungen 33 vorgesehen. Da der Handlauf 15 innerhalb des Balustradensockels 12 nur stellenweise geführt ist, kann sich der Handlauf 15 im Bereich der Vorrichtung 31 in seitlicher Richtung S und orthogonal zu dieser, in vertikaler Richtung R bewegen. Um übermässige Kräfte auf die Führungsrollen 53, 55, 57 zu vermeiden, weist die Halterung 33 deshalb ein zweites Halterungsteil 37 auf, welches in einer Ebene E wegbegrenzt schwimmend und orthogonal zu dieser Ebene E, ortsfest mit dem ersten Halterungsteil 35 verbunden ist. Die Wegbegrenzung in der Ebene E wird durch eine Bohrung 34 und einen Zapfen 36 mit Rückhalteblech 38 ermöglicht, wobei zwischen der Bohrung 34 und dem Zapfen 36 reichlich Spiel vorhanden ist. Der Abstreifkörper 41 ist am zweiten Halterungsteil 37 befestigt.

Die Vorrichtung 31 ist an einer Stelle vorgesehen, in der der Handlauf 15 ein starkes Gefälle aufweist. Mit anderen Worten ist der Abstreifkörper 41 der Vorrichtung 31 hinsichtlich einer Richtung der Schwerkraft G derart in einem geneigten Abschnitt 16 des Handlaufs 15 angeordnet, dass infolge der Schwerkraft G zumindest die durch die Abstreiflippe 43 vom Handlauf 15 abgestreifte Flüssigkeit 99 von der Abstreiflippe 43 in den im Abstreifkörper 41 ausgebildeten Sammelkanal 45 gelangt.

Zur Überwachung des physischen Zustandes der Abstreiflippe 43 weist die Vorrichtung 31 einen Überwachungssensor 81 auf (nur in Figur 2 dargestellt). Als Überwachungssensor 81 können verschiedenste Sensortypen wie beispielsweise eine Kamera, eine TOF-Kamera, ein Laserscanner, ein LiDAR-Sensor und dergleichen mehr verwendet werden, die den aktuellen Zustand der Kontur 47 der Abstreiflippe 43 erfassen können.

Die Messdaten 83 des Überwachungssensors 81 werden im vorliegenden Ausführungsbeispiel an die Steuerung 23 der Fahrtreppe 1 oder des Fahrsteiges übermittelt. Die Messdaten 83 werden in der Steuerung 23 verarbeitet, und mit Zustandskriterien (nicht dargestellt) verglichen. Wenn der detektierte Zustand nicht mehr den festgelegten Zustandskriterien entspricht, können je nach detektiertem Zustand ein Fahrstoppbefehl 85 an den Antrieb 21 und/oder Wartungsaufforderungen 87 an eine nicht dargestellte Wartungszentrale und/oder Warnmeldungen 91 an eine Kommunikationseinheit 93 ausgegeben werden.

Obwohl die Erfindung durch die Darstellung spezifischer Ausführungsbeispiele beschrieben worden ist, ist es offensichtlich, dass zahlreiche weitere Ausführungsvarianten in Kenntnis der vorliegenden Erfindung geschaffen werden können, beispielsweise indem die Vorrichtung 31 zusätzlich ein Warmluftgebläse aufweist, mittels dem die noch feuchte Oberfläche 27 des Handlaufs 15 nach der Passage des Abstreifkörpers 41 getrocknet werden kann.

## Patentansprüche

1. Vorrichtung (31) zur Entfernung von Flüssigkeiten (99) und Schmutz von einem bewegbaren Handlauf (15) einer Fahrtreppe (1) oder eines Fahrsteiges, wobei die Vorrichtung (31) eine Halterung (33) und einen Abstreifkörper (41) mit einer Abstreiflippe (43) umfasst und die Abstreiflippe (43) einen keilförmigen Querschnitt (Q) aufweist,
**dadurch gekennzeichnet, dass** der Abstreiflippe (43) angrenzend, ein Sammelkanal (45) im Abstreifkörper (41) ausgebildet ist.

2. Vorrichtung (31) nach Anspruch 1, wobei der Sammelkanal (45) in eine Abflussleitung (97) der Vorrichtung (31) mündet.

3. Vorrichtung (31) nach Anspruch 1, wobei der Sammelkanal (45) in einen im Abstreifkörper (41) ausgebildeten Anschlussstutzen (48) mündet, welcher Anschlussstutzen (48) geeignet ausgestaltet ist, um mit einer Abflussleitung (97) verbunden zu werden.

4. Vorrichtung (31) nach einem der Ansprüche 1 bis 3, wobei diese mindestens eine Führungsrolle (53, 55, 57) aufweist, die am Abstreifkörper (41) drehbar gelagert ist.

5. Vorrichtung (31) nach Anspruch 4, wobei die mindestens eine Führungsrolle (53, 55, 57) am Abstreifkörper (41) derart angeordnet ist, dass deren Rollfläche (58) teilweise aus dem Abstreifkörper (41) herausragt.

6. Vorrichtung (31) nach Anspruch 5, wobei eine erste Führungsrolle (53) aus einer Bodenfläche (61) des Abstreifkörpers (41) herausragt, eine zweite Führungsrolle (55) aus einer linken Seitenfläche (63) des Abstreifkörpers (41) herausragt und eine dritte Führungsrolle (57) aus einer rechten Seitenfläche (65) des Abstreifkörpers (41) herausragt, und wobei die Drehachsen (67, 69) der zweiten und dritten Führungsrolle (55, 57) zueinander parallel und orthogonal zur Drehachse (59) der ersten Führungsrolle (53) im Abstreifkörper (41) angeordnet sind.

7. Vorrichtung (31) nach einem der Ansprüche 1 bis 6, wobei die Halterung (33) ein erstes Halterungsteil (35) aufweist, welches ausgestaltet ist, um ortsfest an einem feststehenden Bauteil einer Fahrtreppe (1) oder einem Fahrsteig befestigt zu werden; die Halterung (33) ein zweites Halterungsteil (37) aufweist, welches in einer Ebene (E) wegbegrenzt schwimmend und orthogonal zu dieser Ebene (E) ortsfest mit dem ersten Halterungsteil (35) verbunden ist, und wobei am zweiten Halterungsteil (37) der Abstreifkörper (41) befestigt ist.

8. Fahrtreppe (1) oder Fahrsteig mit mindestens einem umlaufend angeordneten, bewegbaren Handlauf (15) mit C-förmigem Querschnitt und mit einem Handlaufantrieb (29), der ein Handlaufantriebsrad (25) aufweist, das im Bereich eines rückführenden Trum (17) des Handlaufs (15) angeordnet ist und durch welches Handlaufantriebsrad (25) der Handlauf (15) angetrieben werden kann, **dadurch gekennzeichnet, dass** die Fahrtreppe (1) oder der Fahrsteig für jeden ihrer Handläufe (15) zumindest eine Vorrichtung (31) zur Entfernung von Flüssigkeiten (99) und Schmutz nach einem der Ansprüche 1 bis 7 aufweist, welche Vorrichtung (31) mit ihrer Abstreiflippe (43) einer vorgesehenen Bewegungsrichtung (Y) des Handlaufes (15) entgegengerichtet, in einem durch den C-förmigen Querschnitt vorhandenen Innenquerschnitt (51) des Handlaufes (15) und unmittelbar dem Handlaufantriebsrad (25) vorgelagert, angeordnet ist.

9. Fahrtreppe (1) oder Fahrsteig nach Anspruch 8, wobei eine Kontur (47) der Abstreiflippe (43) auf den Innenquerschnitt (51) des bewegbaren Handlaufs (15) abgestimmt ist.

10. Fahrtreppe (1) oder Fahrsteig nach Anspruch 8 oder 9, wobei hinsichtlich zweier möglicher Bewegungsrichtungen (Y, Z) des Handlaufs (15), beidseits des Handlaufantriebsrades (25) eine Vorrichtung (31) angeordnet ist.

11. Fahrtreppe (1) oder Fahrsteig nach einem der Ansprüche 8 bis 10, wobei die Abstreiflippe (43) des Abstreifkörpers (41) abstreifend mit derselben Oberfläche (27) des Handlaufes (15) in Berührungskontakt steht, wie das bewegungsübertragende Handlaufantriebsrad (25).

12. Fahrtreppe (1) oder Fahrsteig nach einem der Ansprüche 8 bis 11, wobei hinsichtlich einer Richtung der Schwerkraft (G) der Abstreifkörper (41) der Vorrichtung (31) derart in einem geneigten Abschnitt (16) des Handlaufs (15) angeordnet ist, dass infolge der Schwerkraft (G) zumindest die durch die Abstreiflippe (43) vom Handlauf (15) abgestreifte Flüssigkeit (99) von der Abstreiflippe (43) in einen im Abstreifkörper (41) ausgebildeten Sammelkanal (45) gelangt.

13. Fahrtreppe (1) oder Fahrsteig nach einem der Ansprüche 8 bis 12, wobei die Halterung (33) der Vorrichtung (31) ortsfest im Balustradensockel (12) der Fahrtreppe (1) oder des Fahrsteiges angeordnet ist.

14. Fahrtreppe (1) oder Fahrsteig nach einem der Ansprüche 8 bis 13, wobei diese zur Überwachung des physischen Zustandes der Abstreiflippe (43) einen auf die Abstreiflippe (43) gerichteten Überwachungssensor (81) aufweist.

15. Fahrtreppe (1) oder Fahrsteig nach Anspruch 14, wobei Messdaten (83) des Überwachungssensors (81) an eine Steuerung (23) der Fahrtreppe (1) oder des Fahrsteiges übermittelbar sind und wobei die Messdaten (83) in der Steuerung (23) verarbeitbar sind, um abhängig von einem Ergebnis dieser Verarbeitung Fahrstoppbefehle (85) und/oder Wartungsaufforderungen (87) und/oder Warnmeldungen (91) auszugeben.

## Claims

1. Device (31) for removing fluids (99) and dirt from a moving handrail (15) of an escalator (1) or a travelator, wherein the device (31) comprises a holder (33) and a scraper body (41) having a scraper lip (43), and the scraper lip (43) has a wedge-shaped cross-section (Q),
**characterized in that,** adjacent to the scraper lip (43), a collecting channel (45) is formed in the scraper body (41).

2. Device (31) according to claim 1, wherein the collecting channel (45) opens into a drain line (97) of the device (31).

3. Device (31) according to claim 1, wherein the collecting channel (45) opens into a connecting piece (48) formed in the scraper body (41), which connecting piece (48) is suitably designed to be connected to a drain line (97).

4. Device (31) according to any of claims 1 to 3, wherein it has at least one guide roller (53, 55, 57) which is rotatably mounted on the scraper body (41).

5. Device (31) according to claim 4, wherein the at least one guide roller (53, 55, 57) is arranged on the scraper body (41) such that the guide roller's rolling surface (58) partially protrudes from the scraper body (41).

6. Device (31) according to claim 5, wherein a first guide roller (53) protrudes from a bottom surface (61) of the scraper body (41), a second guide roller (55) protrudes from a left-hand side surface (63) of the scraper body (41), and a third guide roller (57) protrudes from a right-hand side surface (65) of the scraper body (41), and wherein the axes of rotation (67, 69) of the second and third guide rollers (55, 57) are arranged parallel to one another and orthogonal to the axis of rotation (59) of the first guide roller (53) in the scraper body (41).

7. Device (31) according to any of claims 1 to 6, wherein the holder (33) has a first holder part (35) which is designed to be fixedly attached to a stationary component of an escalator (1) or a travelator; the holder (33) has a second holder part (37) which is fixedly connected to the first holder part (35) in a plane (E), in a path-limited and floating manner and orthogonally to this plane (E), and wherein the scraper body (41) is attached to the second holder part (37).

8. Escalator (1) or travelator comprising at least one peripherally arranged, moving handrail (15) with a C-shaped cross-section and with a handrail drive (29) which has a handrail drive wheel (25) which is arranged in the region of a return run (17) of the handrail (15) and by which handrail drive wheel (25) the handrail (15) can be driven, **characterized in that** the escalator (1) or the travelator has, for each of its handrails (15), at least one device (31) for removing fluids (99) and dirt according to any of claims 1 to 7, which device (31) is arranged with its scraper lip (43) opposite to an intended direction of movement (Y) of the handrail (15), in an inner cross-section (51) of the handrail (15) provided by the C-shaped cross-section, and directly in front of the handrail drive wheel (25).

9. Escalator (1) or travelator according to claim 8, wherein a contour (47) of the scraper lip (43) is matched to the inner cross-section (51) of the moving handrail (15).

10. Escalator (1) or travelator according to claim 8 or 9, wherein one device (31) is arranged on each side of the handrail drive wheel (25) with respect to two possible directions of movement (Y, Z) of the handrail (15).

11. Escalator (1) or travelator according to any of claims 8 to 10, wherein the scraper lip (43) of the scraper body (41) is in scraping touching contact with the same surface (27) of the handrail (15) as the motion-transmitting handrail drive wheel (25).

12. Escalator (1) or travelator according to any of claims 8 to 11, wherein, with respect to a direction of gravity (G), the scraper body (41) of the device (31) is arranged in an inclined portion (16) of the handrail (15) such that, as a result of gravity (G), at least the fluid (99) scraped from the handrail (15) by the scraper lip (43) passes from the scraper lip (43) into a collecting channel (45) formed in the scraper body (41).

13. Escalator (1) or travelator according to any of claims 8 to 12, wherein the holder (33) of the device (31) is arranged in a stationary manner in the balustrade base (12) of the escalator (1) or the travelator.

14. Escalator (1) or travelator according to any of claims 8 to 13, wherein it has a monitoring sensor (81) directed towards the scraper lip (43) for monitoring the physical condition of the scraper lip (43).

15. Escalator (1) or travelator according to claim 14, wherein measurement data (83) from the monitoring sensor (81) can be transmitted to a controller (23) of the escalator (1) or travelator, and wherein the measurement data (83) can be processed in the controller (23) in order to output travel stop commands (85) and/or maintenance requests (87) and/or warning messages (91), depending upon a result of this processing.

## Revendications

1. Dispositif (31) destiné à éliminer les liquides (99) et les salissures d'une main courante mobile (15) d'un escalier roulant (1) ou d'un trottoir roulant, le dispositif (31) comprenant un support (33) et un corps de raclage (41) muni d'une lèvre de raclage (43), la lèvre de raclage (43) présentant une section transversale (Q) en forme de coin, **caractérisé en ce qu'**un canal de collecte (45) est formé dans le corps de raclage (41) à proximité immédiate de la lèvre de raclage (43).

2. Dispositif (31) selon la revendication 1, dans lequel le canal de collecte (45) débouche dans une conduite d'évacuation (97) du dispositif (31).

3. Dispositif (31) selon la revendication 1, dans lequel le canal collecteur (45) débouche dans un raccord (48) formé dans le corps de raclage (41), lequel raccord (48) est conçu de manière à pouvoir être relié à une conduite d'évacuation (97).

4. Dispositif (31) selon l'une des revendications 1 à 3, dans lequel il comporte au moins un rouleau de guidage (53, 55, 57) monté de manière rotative sur le corps de raclage (41).

5. Dispositif (31) selon la revendication 4, dans lequel le au moins un rouleau de guidage (53, 55, 57) est disposé sur le corps de raclage (41) de telle sorte que sa surface de roulement (58) dépasse partiellement du corps de raclage (41).

6. Dispositif (31) selon la revendication 5, dans lequel un premier galet de guidage (53) fait saillie à partir d'une surface inférieure (61) du corps de raclage (41), un deuxième galet de guidage (55) fait saillie à partir d'une surface latérale gauche (63) du corps de raclage (41) et un troisième galet de guidage (57) fait saillie à partir d'une surface latérale droite (65) du corps de raclage (41), et dans lequel les axes de rotation (67, 69) des deuxième et troisième rouleaux de guidage (55, 57) sont disposés parallèlement l'un à l'autre et orthogonalement à l'axe de rotation (59) du premier rouleau de guidage (53) dans le corps de raclage (41).

7. Dispositif (31) selon l'une des revendications 1 à 6, dans lequel le support (33) comporte une première partie de support (35) , qui est conçue pour être fixée de manière fixe à un élément fixe d'un escalier roulant (1) ou d'un trottoir roulant ; le support (33) comporte une deuxième partie de support (37) qui est reliée de manière fixe à la première partie de support (35) de façon à pouvoir coulisser dans un plan (E) et orthogonalement à ce plan (E), et le corps de raclage (41) étant fixé à la deuxième partie de support (37).

8. Escalier roulant (1) ou trottoir roulant comportant au moins une main courante (15) mobile, disposée sur tout le pourtour, de section transversale en forme de C et un entraînement de main courante (29) comportant une roue d'entraînement de main courante (25) disposée dans la zone d'un brin de retour (17) de la main courante (15) et par laquelle la main courante (15) peut être entraînée, **caractérisé en ce que** l'escalier roulant (1) ou le trottoir roulant comporte, pour chacune de ses mains courantes (15), au moins un dispositif (31) destiné à éliminer les liquides (99) et les salissures selon l'une des revendications 1 à 7, lequel dispositif (31) est orienté, avec sa lèvre de raclage (43), dans le sens opposé à un sens de déplacement prévu (Y) de la main courante (15), dans une section transversale interne (51) de la main courante (15) résultant de la section transversale en forme de C de celle-ci et immédiatement en amont de la roue d'entraînement de la main courante (25).

9. Escalier roulant (1) ou trottoir roulant selon la revendication 8, dans lequel un contour (47) de la lèvre de raclage (43) est adapté à la section transversale intérieure (51) de la main courante mobile (15).

10. Escalier roulant (1) ou trottoir roulant selon la revendication 8 ou 9, dans lequel, en ce qui concerne deux directions de déplacement possibles (Y, Z) de la main courante (15), un dispositif (31) est disposé de part et d'autre de la roue d'entraînement de la main courante (25).

11. Escalier roulant (1) ou trottoir roulant selon l'une des revendications 8 à 10, dans lequel la lèvre de raclage (43) du corps de raclage (41) est en contact de raclage avec la même surface (27) de la main courante (15) que la roue d'entraînement de la main courante (25) transmettant le mouvement.

12. Escalier roulant (1) ou trottoir roulant selon l'une des revendications 8 à 11, dans lequel, par rapport à une direction de la force de gravité (G), le corps de raclage (41) du dispositif de raclage (31) est disposé dans une partie inclinée (16) de la main courante (15) de telle sorte que, sous l'effet de la force de gravité (G), au moins le liquide (99) raclé par la lèvre de raclage (43) parvienne, depuis la lèvre de raclage (43), dans un canal de collecte (45) formé dans le corps de raclage (41).

13. Escalier roulant (1) ou trottoir roulant selon l'une des revendications 8 à 12, dans lequel le support (33) du dispositif (31) est disposé de manière fixe dans le socle de balustrade (12) de l'escalier roulant (1) ou du trottoir roulant.

14. Escalier roulant (1) ou trottoir roulant selon l'une des revendications 8 à 13, dans lequel, pour surveiller l'état physique de la lèvre de raclage (43), il comporte un capteur de surveillance (81) dirigé vers la lèvre de raclage (43).

15. Escalier roulant (1) ou trottoir roulant selon la revendication 14, dans lequel les données de mesure (83) du capteur de surveillance (81) peuvent être transmises à une commande (23) de l'escalier roulant (1) ou du trottoir roulant et les données de mesure (83) pouvant être traitées dans la commande (23) afin d'émettre, en fonction d'un résultat de ce traitement, des commandes d'arrêt (85) et/ou des demandes de maintenance (87) et/ou des messages d'avertissement (91).
